# EUROPÄISCHE PATENTSCHRIFT

(11) **EP 0 967 024 B1**
(45) Veröffentlichungstag und Bekanntmachung des Hinweises auf die Patenterteilung: **03.03.2004**
(21) Anmeldenummer: 99250148.6
(22) Anmeldetag: 06.05.1999
(51) Int. Cl.: B21B 27/05, B21B 27/02

(54) **Walzwerk**
Rolling mill
Laminoir

(30) Priorität: 26.06.1998 DE 19830033
(43) Veröffentlichungstag der Anmeldung: 29.12.1999
(73) Patentinhaber: SMS Demag AG, 40237 Düsseldorf (DE)
(72) Erfinder: Genge, Ulrich Dr.-Ing., 40878 Ratingen (DE); Bünten, Rolf Dr.-Ing., 40239 Düsseldorf (DE)
(74) Vertreter: Meissner, Peter E., Dipl.-Ing.

(56) Entgegenhaltungen:
- GB-A- 268 705
- US-A- 5 347 837
- PATENT ABSTRACTS OF JAPAN vol. 016, no. 474 (M-1319), 2. Oktober 1992 (1992-10-02) -& JP 04 172107 A (ISHIKAWAJIMA HARIMA HEAVY IND CO LTD), 19. Juni 1992 (1992-06-19)
- PATENT ABSTRACTS OF JAPAN vol. 018, no. 314 (M-1621), 15. Juni 1994 (1994-06-15) -& JP 06 071310 A (ISHIKAWAJIMA HARIMA HEAVY IND CO LTD), 15. März 1994 (1994-03-15)
- PATENT ABSTRACTS OF JAPAN vol. 1998, no. 08, 30. Juni 1998 (1998-06-30) -& JP 10 076303 A (ISHIKAWAJIMA HARIMA HEAVY IND CO LTD), 24. März 1998 (1998-03-24)

## Beschreibung

Die Erfindung betrifft ein Walzwerk, insbesondere ein Warmflachwalzwerk mit paarweisen Arbeitswalzen, die sich gegebenenfalls unmittelbar oder über Zwischenwalzen an ebenfalls paarweisen Stützwalzen abstützen gemäß dem Oberbegriff des Patentanspruchs 1.
Ein derartiges Walzwerk ist aus der US - A 5347837 bekannt.

Ein anderes Walzwerk ist beispielsweise aus der europäischen Patentschrift 0 049 798 bekannt. Die Walzen eines Walzenpaares dieses Walzwerkes sind mit gekrümmten Konturen versehen, die über die gesamte Ballenlänge beider Walzen verlaufen und eine Gestalt haben, bei welcher sich die beiden Ballenkonturen ausschließlich in einer bestimmten relativen Axialstellung dieser Walzen komplementär ergänzen. In einer bevorzugten Ausführung beim Stand der Technik gemäß dieser Druckschrift sind beide Walzen eines Walzenpaares identisch S-förmig geschliffen und in ihrer Einbaulage zueinander um 180° gewendet angeordnet.

Mit einem solchen Walzwerk soll beim Walzen von Warmbändern über die Breite des zu walzenden Gutes auftretenden Dickenfehlern entgegengewirkt werden, die die Erzeugung planer Bänder mit vorgegebenem Bandprofil erschweren. Derartige Dickenfehler entstehen einerseits dadurch, daß sich die Walzen unter Walzlast über ihre Länge durchbiegen und andererseits durch Ausdehnungen der Walzen beim Kontakt mit dem Warmband, die sich durch eine zunehmende Balligkeit (thermal crown) bemerkbar machen. In beiden Fällen verändert sich das Walzspaltprofil und es treten - nach dem Gesetz des konstanten durchgesetzten Volumens pro Zeiteinheit - unterschiedliche Bandlängungen über die Breite des Walzgutes auf, die sich in Welligkeit oder Säbelbildung des Bandes zeigen.

Die EP 0 049 798 löst dieses Problem mit Hilfe der konturierten Walzen. Durch gegensinnige axiale Verschiebung der Walzen wird es bei entsprechendem Walzballenschliff möglich, unterschiedliche Walzspaltquerschnitte einzustellen und damit auch die Veränderungen des Walzballens zu kompensieren. So ermöglicht beispielsweise ein S-förmiger Konturschliff der Walzen und die um 180° gedrehte Einbaulage der gegenüberliegenden Walze beim Stand der Technik durch axiales gegensinniges Verschieben der Walzen die Einstellung sowohl eines äquidistanten als auch konvexen oder konkaven Walzspaltprofils.

Mit der bekannten Lösung wurde ein deutlicher Vorteil gegenüber den bisher üblicherweise bombierten Arbeitswalzen erzielt, deren Krümmungsradius so gewählt wurde, dass die Durchbiegung der Walzen unter Walzkraft durch diese konvexe Bombierung kompensiert wurde, so dass im Idealfall ein planes Band entstand. Nachteil dieser Lösung war, dass die aufgeschliffene Bombierung stets nur für eine bestimmte Walzkraft und Walzgutbreite zutraf; änderte sich die Walzkraft oder die Walzgutbreite, mußten andere ballig geschliffene Walzen eingesetzt werden. Die thermische Bombierung der Walzen ließ sich mit dieser Bombierung nicht beeinflussen.

Die beschriebene Lösung mit S-förmig konturierten Walzen ermöglicht zwar eine gewisse Kompensation der sich unter Last- und Temperatureinflüssen einstellenden Veränderungen des Walzballens, hat aber den Nachteil, dass die sich durch thermische Einflüsse und durch Verschleiß verändernden, mit einem gekrümmten Schliff versehen Walzballen schwierig herzustellen sind, weil die bezogen auf die Walzenmitte unsymmetrischen Krümmungen bei im wesentlichen symmetrischer Durchbiegung der Walzen und symmetrischem Band zuzüglich zu der thermischen Ausdehnung einen unsymmetrischen Verschleiß hervorrufen, der nicht durch Verschieben der Walzen kompensiert werden kann.

Bei der gattungsbildenden US 5 347 837 ist die Walzenausbildung so, dass die Walzen axial verschiebbar sind und aus einem Walzenkern und einer diesen umgebenden Hülse bestehen. An den Endbereichen der Walzen sind entweder symmetrisch oder asymmetrisch Hohlräume vorgesehen, in die auch ein Druckmedium einleitbar ist. Hierdurch lassen sich unterschiedliche Bombierungen der Walzenkontur erreichen. Bei asymmetrischer Ausbildung der Walzen, sind diese dann um 180 ° versetzt eingebaut.

Aufgabe der vorliegenden Erfindung ist es, ein Warmflachwalzwerk mit zylindrisch oder symmetrisch geschliffenen Walzen vorzuschlagen, das eine weitgehende Beeinflussung und Kompensation der infolge der thermischen Bombierung und unter Last erfolgenden Durchbiegung der Walzen und der dadurch entstehenden Walzspaltveränderungen ermöglicht und somit eine optimale Profil- und Planheitsregelung dieses Walzwerkes gestattet.

Zur Lösung der Aufgabe wird ausgehend davon, dass mindestens jede Walze des verschiebbaren Walzenpaares als Hohlwalze ausgebildet ist, deren Hohlräume bezogen auf die Walzenlängsachse drehsymmetrisch und bezogen auf eine gedachte, die Walzenlängsachse in der Walzballenmitte schneidende Querebene unsymmetrisch ausgebildet sind und beide Walzen des verschiebbaren Walzenpaares mit identisch ausgebildeten Hohlräumen um 180° zueinander gewendet eingebaut sind, vorgeschlagen, dass die Walzen als einseitig offene Hohlzylinder ausgebildet sind, an deren geschlossenen Stimenden jeweils der eine Walzenzapfen koaxial angeform oder angesetzt ist und in dessen gegenüberliegenden offenen Enden der andere Walzenzapfen koaxial derartig eingesetzt ist, dass zwischen der Walzeninnenoberfläche und der Walzenzapfenaußenoberfläche jeder Walze ein zum Walzenende offener Spalt verbleibt, wobei die Verbindung zwischen diesen Walzenzapfen und der jeweiligen Walze in deren Inneren durch jeweils ein Stützlager erfolgt, das den Raum zwischen Walzenzapfen und Walzeninnenoberfläche ausfüllt und zwischen dem und den geschlossenen Stimenden der Walzen die Hohlräumen gebildet werden.

Die unsymmetrische Abstützung der Walzen durch das Stützlager in Verbindung mit dem Hohlraum auf der einen Seite und dem Spalt auf der anderen Seite bewirkt die unter Last gewünschte Bombierung der Walze. Die Herstellung einer solchen Walze ist einfach aber funktionell.

Hohlwalzen sind - wie vorher schon angegeben - im Zusammenhang mit Warmwalzwerken seit langem bekannt und werden beispielsweise auch in der deutschen Patentschrift 533 685 beschrieben. Dort wurde erkannt, dass beim Heißwalzen von Blechen im Kontakt mit dem zu walzenden Gut und infolge der Reibungswärme eine stärkere Erhitzung des Walzballens in der Mitte als am Walzenrand auftritt, die zur Ungleichmäßigkeit der Wärmeverteilung in der Walze führt. Dadurch entstehen ungleichmäßige Ausdehnungen bzw. Zusammenziehungen der Walze, die die Walzenoberfläche entsprechend verändern. Um dies zu verhindern, schlägt die genannte Patentschrift vor, die zylindrische Walze mit einem kurvenförmigen Hohlraumprofil zu versehen, bei dem der Durchmesser der Höhlung in der Mitte größer ist als am Rand der Höhlung, wobei die Kurve des Hohlraumprofils vorzugsweise durch einen Kreisbogen gebildet wird, dessen Mittelpunkt der Schnittpunkt der Walzenmittellinie mit der Mittelsenkrechten ist, die der Walzenachse entspricht.

In der noch älteren deutschen Patentschrift 200 734 wird ebenfalls eine Hohlwalze für Warmwalzwerke mit zylindrischer Lauffläche beschrieben, die einer thermischen Bombierung der Walze durch eine symmetrisch zur Walzenmitte verlaufende Aushöhlung entgegenwirkt.

Bei beiden vorbekannten Lösungen ist an eine Kompensation der Durchbiegung infolge veränderlicher Walzkräfte nicht gedacht. Diese Durchbiegung läßt sich aber durch die erfindungsgemäß vorgeschlagene Walze in einfacher Weise ebenso lösen wie thermische Veränderungen des Walzballens.
Bei Durchbiegung der Walzen unter Last bewirken die unsymmetrischen Hohlräume der Walzen in ihrer besonderen Einbaulage eine über die Länge der Walzballen unsymmetrische Biegelinie, die bei entsprechender Hohlraumgestaltung S-förmig verläuft. Ähnlich, wie dies beim gattungsbildenden Stand der Technik vorgeschlagen wurde, können die sich am wirksamen Walzballen einstellenden punktsymmetrischen Bombierungen beim Verschieben der Walzen gegeneinander dazu verwendet werden, den Walzspaltquerschnitt beliebig zu verändern und ein Walzspaltprofil zwischen plan, konvex und konkav einzustellen. Dabei ist aber das in bezug auf die Walzballenmitte unsymmetrisch gewählte Hohlraumprofil nicht dem Verschleiß der arbeitenden Walzen unterworfen, wie dies beim gattungsbildenden Stand der Technik der Fall ist; denn der Mantel der Walze ist zylindrisch geschliffen.

Die unsymmetrische Abstützung der Walze durch das Stützlager bewirkt in Verbindung mit dem Hohlraum auf der einen Seite und dem Spalt auf der anderen Seite die unter Last gewünschte Bombierung der Walze. Die Herstellung einer solchen Walze ist einfach aber funktionell.

Die Begrenzung des Hohlraumprofils erfindungsgemäßer Walzen kann durch einen Polygonzug von Geraden erfolgen, günstigerweise sind jedoch erfindungsgemäß gekrümmte Konturen zu verwenden, durch die der Walze ein über ihre Länge unterschiedlich dicker Walzmantel erteilt wird. Dadurch ergibt sich das gewünschte Durchbiegungsverhalten der Walze sowohl unter Walzlast als auch unter thermischen Bedingungen entsprechend der gewählten Krümmung bzw. des sich daraus ergebenden Walzenmanteldurchmessers.

In einer bevorzugten Ausführung ist vorgesehen, die gekrümmte Kontur aus einem konvexen und einem konkaven Abschnitt zusammenzusetzen. Diese beiden Abschnitte des Hohlraumprofils ermöglichen bei um 180° gedrehter Einbaulage der beiden Walzen besonders einfach durch gegensinniges Verschieben der Walzen ein Walzballenprofil einzustellen, bei dem sich in einer Verschiebestellung der Walzballen die Walzballenkonturen komplementär ergänzen und in anderen Verschiebestellungen den Walzspalt von konkav nach konvex verändern.

Im Rahmen der Erfindung ist es aber auch denkbar, daß die gekrümmte Kontur über einen Teilabschnitt einer im übrigen zylindrischen Walze verläuft. Somit können sich sowohl konkave als auch konvexe Abschnitte auf beispielsweise einer oder dem Teil einer Walzenhälfte mit zylindrischen Abschnitten der anderen Walzenhälfte abwechseln.

Besonders vorteilhaft ist es, wenn die gekrümmte Hohlraumkontur durch ein Polynom mit ungeradem Exponenten, vorzugsweise mit einem Polynom dritten Grades gebildet wird. Das Polynom dritten Grades hat die Eigenschaft, sich unter symmetrischer Durchbiegung der Walzen hinsichtlich der Punktsymmetrie nicht zu verändern.

In einer anderen günstigen Ausgestaltung der Erfindung ist vorgesehen, daß das Hohlraumprofil im Bereich der wirksamen Ballenlänge durch eine gestufte Kontur begrenzt wird. Gestufte Konturen lassen sich leichter herstellen und erfüllen gleichsam den gewünschten Zweck, wie eine gekrümmte Kontur.

In einer besonders günstigen Ausgestaltung der Erfindung ist vorgesehen, daß die gestufte Kontur durch koaxial zur Mittelachse der Walzen in einem zylindrischen Mantelkörper eingesetzte Ringe mit gleichen Außen- und unterschiedlichen Innendurchmessern gebildet wird. Diese Ringe lassen sich in einen im Inneren zylinderförmigen Mantel einschieben und können gegebenenfalls zwecks Veränderung des Hohlraumprofils durch andere Ringe ersetzt werden.

Des weiteren ist denkbar, daß Mantelkörper und Ringe aus unterschiedlichen Werkstoffen gebildet sind, so daß beispielsweise der Mantelkörper aus einem besonders verschleißfesten Material und die Ringe aus einem elastischen Material gefertigt sein können.

Auch ist es nach einem anderen Merkmal der Erfindung denkbar, den Hohlraum der Walze mit einem Material anderer Festigkeit und/oder anderer Wärmeleitfähigkeit auszufüllen. Es ist denkbar, daß bereits beim Herstellen, d.h. beim Gießen der Walze, ein Mantelkörper aus einem Walzenwerkstoff mit einem warmfesten Kern anderen Materials gepaart wird, der den Erfordernissen der thermischen und mechanischen Biegung gerecht wird. Auch ist es in einer Ausgestaltung der Erfindung denkbar, Kühlmittel in den vorhandenen Hohlraum der Walze einzuleiten, um damit zusätzlich die thermischen Veränderungen der Walze beim Walzvorgang zu beeinflussen.

Bei der Lösung, bei der der Mantel der Walze und das den Hohlraum begrenzende Innenteil separat ausgebildet sind, bietet es sich an, den Mantel als auswechselbaren Verschleißkörper auszubilden.

Obgleich der besondere Vorteil der vorliegenden Erfindung in der Verwendung eines zylindrischen Walzballens liegt, der im Verschleißfall leicht nachgeschliffen oder ausgewechselt werden kann, ist es auch denkbar, den zylindrischen Walzballen mit einer bekannten symmetrischen Bombierung zu versehen, mit der ein Teil der Durchbiegung der Walzen kompensierbar ist. Das Nachschleifen einer symmetrisch bombierten Walze ist einfacher als das einer verschlissenen S-förmig konturierten Walzballenoberfläche, so daß auch dort die Vorteile der Erfindung voll zum Tragen kommen.

Ein Ausführungsbeispiel der Erfindung ist in der Zeichnung dargestellt und wird nachfolgend beschrieben.

In den Figuren 1 bis 10 sind verschiedene Varianten von Hohlwalzen dargestellt, die nachfolgend zur allgemeinen Erläuterung und zum Verständnis der Erfindung beschrieben werden:

In Figur 1 ist ein Walzenpaar mit der Oberwalze 1 und der Unterwalze 2 dargestellt, die wie die Pfeile 3 andeuten, in entgegengesetzten Richtungen gegeneinander verschiebbar sind. Beide Walzen 1 und 2 des Walzenpaares sind als Hohlwalzen ausgebildet, deren Hohlräume 4 und 5 bezogen auf die Walzenlängsachse 6 jeder Walze 1, 2 drehsymmetrisch und bezogen auf eine gedachte, die Walzenlängsachse in der Walzballenmitte schneidende Querebene 7 unsymmetrisch ausgebildet sind. Die Walzen 1, 2 sind so eingebaut, daß die identisch ausgebildeten Hohlräume 4 und 5 um 180° zueinander gewendet eingebaut sind, so daß sich beim Walzvorgang eine gewollte unsymmetrische Verformung der Walzen 1 und 2 ergibt, die zusammen mit der Verschiebung der Walzen 1 und 2 in Richtung 3 einen veränderbaren Walzspalt ergeben.

Die Hohlräume 4 und 5 der Walzen 1 und 2 können sich, wie in Figur 1 dargestellt, nur über einen Teil der wirksamen Walzballenlänge erstrecken, die sich durch den Bereich der Berührung mit dem Walzgut 8 ergibt, oder aber auch über die gesamte wirksame Walzballenlänge.

Es sind die unterschiedlichsten Formen der Hohlräume 4, 5 der Walzen 1, 2 denkbar, die beispielsweise in den Figuren 2 bis 10 angegeben sind. Dabei ist darauf hinzuweisen, daß aus Gründen der Vereinfachung in den Figuren 2 bis 10 jeweils nur eine Walze 1 bzw. 2 des Walzenpaares dargestellt ist; die jeweils andere Walze 1 oder 2 ist, wie dies nur in Figur 1 dargestellt ist, um jeweils 180° gewendet eingebaut und mit der dargestellten Walze gepaart.

In Figur 2 ist der Hohlraum 4 oder 5 der Walze 1 oder 2 aus geraden Abschnitten zusammengesetzt, die das als Rotationskörper gebildete Hohlraumprofil begrenzen. Der Hohlraum setzt sich praktisch aus drei Kegelstümpfen zusammen, von denen zwei Kegelstümpfe mit ihren Grundflächen und der dritte Kegelstumpf mit seiner Deckfläche mit der Deckfläche des benachbarten Kegelstumpfes korrespondieren.

Es ist aber ebensogut denkbar, den Hohlraum 4, 5 der Walzen 1, 2, wie in Figur 3 gezeigt, durch eine gekrümmte Kontur 15 zu begrenzen, die den Bedingungen des Hauptanspruches entspricht. Die gekrümmte Kontur ist beliebig wählbar und kann der Abschnitt einer Kreisfunktion, eines Polynomes oder auch einer Spirale sein.

Günstige Verhältnisse ergeben sich, wenn, wie in Figur 4 dargestellt, die gekrümmte Kontur 15 aus einem konvexen und einem konkaven Abschnitt zusammengesetzt ist, von denen jeder Abschnitt durch einen Kreisradius bestimmbar ist. Günstig ist es ebenfalls, wenn, wie in Figur 5 dargestellt, die gekrümmte Kontur 15 durch ein Polynom mit ungradem Exponenten, vorzugsweise ein Polynom dritten Grades, wie bei 9 angedeutet dargestellt, gebildet wird.

Eine andere Möglichkeit der Ausbildung des Hohlraumes der Walzen besteht darin, die Hohlräume im Bereich der wirksamen Walzballenlänge durch gestufte Konturen zu begrenzen, wie dies in Figur 6 dargestellt ist. Diese gestuften Konturen, die mit 10 bezeichnet sind, lassen sich durch Hinterdrehungen herstellen.

Ein einfacheres Herstellen der gestuften Konturen wird dadurch ermöglicht, daß, wie in Figur 7 dargestellt, ein zylindrischer Mantelkörper 11 verwendet wird, in den Ringe 12 mit gleichem Außen- und unterschiedlichem Innendurchmesser eingesetzt sind. Diese Variante hat zudem den Vorteil, daß der zylindrische Mantelkörper auswechselbar ist, während die Ringe 12 wieder verwendet werden können.

In Figur 8 ist angedeutet, daß die Hohlräume 4, 5 der Walzen 1, 2 mit einem Material 13 anderer Festigkeit und/oder Wärmeleitfähigkeit ausgefüllt sind. Auch hier kann wie bei den anderen Hohlwalzen vorgesehen sein, diese mit einem als auswechselbaren Verschleißkörper dienenden Mantel 14 zu versehen. Dieses Beispiel ist in Figur 9 schematisch dargestellt.

Figur 10 zeigt auf, daß die mit den Hohlräumen ausgestatteten Walzen 1, 2 oder deren Walzenmäntel 11 oder 14 symmetrische Bombierungen aufweisen, die dem Hohlraumprofil überlagerbar sind.

Figur 11 zeigt eine bevorzugte Ausführungsform der erfindungsgemäßen Walze. Die Walzen 1 bzw. 2 ist als einseitig offener Hohlzylinder ausgebildet, an dessen geschlossenem Stirnende jeweils ein Walzenzapfen 16 koaxial angeform oder angesetzt ist und in dessen gegenüberliegendes offenes Enden der andere Walzenzapfen 17 koaxial derartig eingesetzt ist, daß zwischen der Walzeninnenoberfläche 18 und der Walzenzapfenaußenoberfläche 19 der Walze 1 bzw. 2 ein zum Walzenende offener Spalt 21 verbleibt, wobei die Verbindung zwischen dem Walzenzapfen 17und der jeweiligen Walze 1 bzw. 2 in deren Inneren durch ein Stützlager 20 erfolgt, das den Raum zwischen Walzenzapfen 17 und Walzeninnenoberfläche 18 ausfüllt. Zwischen dem Stützlager 20 und dem geschlossenen Stirnenden der Walze wird der Hohlraum 4 bzw. 5 gebildet.

Mit allen dargestellten Walzenformen ist eine unsymmetrische Biegelinie erreichbar, die bei der gewählten Hohlraumgestaltung S-förmig verläuft. Durch Verschieben der Walzen 1, 2 in Pfeilrichtung 3 gegeneinander lassen sich unter Walzlast auftretende Durchbiegungen der Walzen dadurch kompensieren, daß die Walzen 1, 2 gegeneinander verschoben werden, wodurch sich das Walzspaltprofil verändert. Das Hohlraumprofil selbst verändert sich nicht durch Verschleiß der Walzen, so daß das Nachschleifen der unbelasteten Walze mit einfachen Mitteln leicht durchgeführt werden kann. Darüber hinaus kann der Verschleiß des Walzballens durch Auswechseln der erfindungsgemäß vorgeschlagenen Walzenmäntel berücksichtigt werden.

## Patentansprüche

1. Walzwerk, insbesondere Warmflachwalzwerk, mit paarweisen Arbeitswalzen, die sich ggf. unmittelbar oder über Zwischenwalzen an ebenfalls paarweisen Stützwalzen abstützen, wobei mindestens die Walzen eines der Walzenpaare gegeneinander axial verschiebbar sind, wobei mindestens jede Walze (1, 2) des verschiebbaren Walzenpaares als Hohlwalze ausgebildet ist, deren Hohlräume (4, 5) bezogen auf die Walzenlängsachse (6) drehsymmetrisch und bezogen auf eine gedachte, die Walzenlängsachse (6) in der Walzballenmitte schneidende Querebene (7) unsymmetrisch ausgebildet sind und beide Walzen (1, 2) des verschiebbaren Walzenpaares mit identisch ausgebildeten Hohlräumen (4, 5) um 180° zueinander gewendet eingebaut sind,
**dadurch gekennzeichnet,**
**dass** die Walzen (1, 2) als einseitig offene Hohlzylinder ausgebildet sind, an deren geschlossenen Stirnenden jeweils der eine Walzenzapfen (16) koaxial angeform oder angesetzt ist und in dessen gegenüberliegenden offenen Enden der andere Walzenzapfen (17) koaxial derartig eingesetzt ist, dass zwischen der Walzeninnenoberfläche (18) und der Walzenzapfenaußenoberfläche (19) jeder Walze (1, 2) ein zum Walzenende offener Spalt (21) verbleibt, wobei die Verbindung zwischen diesen Walzenzapfen (17) und der jeweiligen Walze (1, 2) in deren Inneren durch jeweils ein Stützlager (20) erfolgt, das den Raum zwischen Walzenzapfen (17) und Walzeninnenoberfläche (18) ausfüllt und zwischen dem und den geschlossenen Stirnenden der Walzen (1, 2) die Hohlräumen (4, 5) gebildet werden

2. Walzwerk nach Anspruch 1,
**dadurch gekennzeichnet,**
**dass** die Hohlräume (4, 5) sich mindestens unter einem Teil der wirksamen Walzballenlänge jeder Walze (1, 2) erstrecken.

3. Walzwerk nach Anspruch 1, oder 2,
**dadurch gekennzeichnet,**
**dass** die Hohlräume (4, 5) im Bereich der wirksamen Walzballenlänge durch eine gekrümmte Kontur (15) begrenzt werden.

4. Walzwerk nach einem der Ansprüche 1 bis 3,
**dadurch gekennzeichnet,**
**dass** die gekrümmte Kontur (15) aus einem konvexen und einem konkaven Abschnitt zusammengesetzt ist.

5. Walzwerk nach einem der Ansprüche 1 bis 3,
**dadurch gekennzeichnet,**
**dass** die gekrümmte Kontur über einen Teilabschnitt einer im übrigen zylindrischen Walze (1, 2) verläuft.

6. Walzwerk nach einem der Ansprüche 1 bis 3,
**dadurch gekennzeichnet,**
**dass** die gekrümmte Kontur (15) durch ein Polynom mit ungeradem Exponenten, vorzugsweise ein Polynom dritten Grades gebildet wird.

7. Walzwerk nach einem der Ansprüche 1 bis 2,
**dadurch gekennzeichnet,**
**dass** die Hohlräume (4, 5) im Bereich der wirksamen Walzballenlänge durch gestufte Konturen (10) begrenzt werden.

8. Walzwerk nach Anspruch 7,
**dadurch gekennzeichnet,**
**dass** die gestufte Kontur (10) durch koaxial zur Mittelachse (6) der Walze (1, 2) in einen zylindrischen Mantelkörper (11) eingesetzte Ringe (12) mit gleichen Außen- und unterschiedlichen Innendurchmessern gebildet wird.

9. Walzwerk nach Anspruch 8,
**dadurch gekennzeichnet,**
**dass** Mantelkörper (11) und Ringe (12) aus unterschiedlichen Werkstoffen gebildet sind.

10. Walzwerk nach einem der Ansprüche 1 bis 9,
**dadurch gekennzeichnet,**
**dass** die Hohlräume (4, 5) mit einem Material (13) anderer Festigkeit und/oder Wärmeleitfähigkeit als der der Walze (1, 2) ausgefüllt sind.

11. Walzwerk nach einem der Ansprüche 1 bis 10,
**dadurch gekennzeichnet,**
**dass** in die Hohlräume (4, 5) der Walze (1, 2) Kühlmittel einleitbar ist.

12. Walzwerk nach einem der Ansprüche 1 bis 11,
**dadurch gekennzeichnet,**
**dass** die Hohlwalzen mit als auswechselbare Verschleißkörper dienenden Mänteln (11, 14) versehen sind.

13. Walzwerk nach einem der Ansprüche 1 bis 12,
**dadurch gekennzeichnet,**
**dass** die Walzen (1, 2) oder die Mäntel (11,14) der Walzen (1, 2) symmetrische Bombierungen aufweisen.

## Claims

1. Rolling mill, in particular a hot flat rolling mill, with working rollers which are arranged in pairs and which rest, either directly or via intermediate rollers as necessary, on support rollers which are likewise arranged in pairs, at least the rollers of one of the pairs of rollers being capable of being moved axially towards each other, where at least each roller (1, 2) of the movable roller pair is in the form of a hollow roller, the hollow cavities of which (4, 5) are axially symmetrical in relation to the longitudinal axis (6) of the roller and are asymmetrical in relation to an imaginary transverse plane (7) which intersects the longitudinal roller axis (6) at the centre of the roller body, and both the rollers (1, 2) of the movable roller pair with identical hollow cavities (4, 5) are installed at 180° to each other,
**characterised in that**
the rollers (1, 2) are in the form of a hollow cylinder open at one end, at the closed end faces of which one roller neck (16) is coaxially moulded or attached in each case, and the other roller neck (17) is inserted coaxially into the opposite open ends in such a manner that a gap (21), which is open to the end of the roller, remains between the inner roller surface (18) and the outer roller neck surface (19) of each roller (1, 2), whereby the join between this roller neck (17) and the relevant roller (1, 2) is effected on the inside of the latter in each case by a support bearing (20) that fills the space between the roller neck (17) and the inner roller surface (18), and the hollow cavities (4, 5) are formed between it and the closed end faces of the rollers (1, 2).

2. Rolling mill as in Claim 1,
**characterised in that**
the hollow cavities (4, 5) extend at least under part of the effective rolling body length of each roller.

3. Rolling mill as in Claim 1 or 2,
**characterised in that**
the hollow cavities (4, 5) are delimited in the area of the effective rolling body length by a curved contour (15).

4. Rolling mill as in one of Claims 1 to 3,
**characterised in that**
the curved contour (15) is made up of a convex and a concave section.

5. Rolling mill as in one of Claims 1 to 3,
**characterised in that**
the curved contour extends over a part section of a roller (1, 2) which is otherwise cylindrical.

6. Rolling mill as in one of Claims 1 to 3,
**characterised in that**
the curved contour (15) is formed by a polynomial with an odd exponent, preferably a polynomial of the third degree.

7. Rolling mill as in one of Claims 1 to 2,
**characterised in that**
the hollow cavities (4, 5) in the area of the effective rolling body length are delimited by stepped contours (10).

8. Rolling mill as in Claim 7,
**characterised in that**
the stepped contour (10) is formed by rings (12) which are inserted coaxially to the central axis (6) of the roller (1, 2) inside a cylindrical casing (11), and which have the same external diameter and different internal diameters.

9. Rolling mill as in Claim 8,
**characterised in that**
the casing (11) and the rings (12) are made of different materials.

10. Rolling mill as in one of Claims 1 to 9,
**characterised in that**
the hollow cavities (4, 5) are filled with a material (13) which is of a different consistency and/or a different heat conductivity from that of the roller (1, 2).

11. Rolling mill as in one of Claims 1 to 10,
**characterised in that**
coolant can be passed into the hollow cavities (4, 5) of the roller (1, 2).

12. Rolling mill as in one of Claims 1 to 11,
**characterised in that**
the hollow rollers are fitted with casings (11, 14) which act as replaceable wearing components.

13. Rolling mill as in one of Claims 1 to 12,
**characterised in that**
the rollers (1, 2) or the casings (11, 14) of the rollers (1, 2) have symmetrical cambers.

## Revendications

1. Laminoir, notamment laminoir à aplatir à chaud, comportant des cylindres de travail par paires, lesquels s'appuient, le cas échéant, directement ou par le biais de cylindres intermédiaires contre des cylindres d'appui également par paires, les cylindres d'au moins l'une des paires de cylindres pouvant être déplacés axialement l'un par rapport à l'autre, chaque cylindre (1, 2), au moins, de la paire de cylindres déplaçable étant réalisé sous la forme d'un cylindre creux dont les cavités (4, 5) sont réalisées en symétrie circulaire par rapport à l'axe longitudinal de cylindre (6) et de manière asymétrique par rapport à un plan transversal (7) imaginaire coupant l'axe longitudinal de cylindre (6) dans le milieu de table de cylindre et les deux cylindres (1, 2) de la paire de cylindres déplaçable avec des cavités (4, 5) réalisées de manière identique étant montés orientés à 180° l'un par rapport à l'autre,
**caractérisé en ce que** les cylindres (1, 2) sont réalisés sous la forme de cylindres creux ouverts d'un côté, aux extrémités frontales fermées desquels est fixé ou moulé de manière coaxiale un tourillon de cylindre (16) et dans les extrémités opposées ouvertes desquels l'autre tourillon de cylindre (17) est inséré de manière coaxiale de façon à laisser un interstice (21 ) ouvert vers l'extrémité de cylindre entre la surface intérieure de cylindre (18) et la surface extérieure de tourillon de cylindre (19) de chaque cylindre (1, 2), la liaison entre ce tourillon de cylindre (17) et le cylindre concerné (1, 2) se faisant à l'intérieur de celui-ci par un palier de support (20) qui remplit l'espace entre le tourillon de cylindre (17) et la surface intérieure de cylindre (18) et les cavités (4, 5) étant formées entre ce palier de support et les extrémités frontales fermées des cylindres (1, 2).

2. Laminoir selon la revendication 1,
**caractérisé en ce que** les cavités (4, 5) s'étendent au moins sous une partie de la longueur active de table de chaque cylindre (1, 2).

3. Laminoir selon la revendication 1 ou 2,
**caractérisé en ce que** les cavités (4, 5) sont délimitées par un contour courbe (15) dans la zone de la longueur active de table de cylindre.

4. Laminoir selon l'une des revendications 1 à 3,
**caractérisé en ce que** le contour courbe (15) est composé d'une section convexe et d'une section concave.

5. Laminoir selon l'une des revendications 1 à 3,
**caractérisé en ce que** le contour courbe s'étend sur une section partielle d'un cylindre (1, 2) cylindrique par ailleurs.

6. Laminoir selon l'une des revendications 1 à 3,
**caractérisé en ce que** le contour courbe (15) est formé par un polynôme à exposants impairs, de préférence par un polynôme du troisième degré.

7. Laminoir selon l'une des revendications 1 ou 2,
**caractérisé en ce que** les cavités (4, 5) sont délimitées par des contours étagés (10) dans la zone de la longueur active de table de cylindre.

8. Laminoir selon la revendication 7,
**caractérisé en ce que** le contour étagé (10) est formé par des anneaux (12) ayant des diamètres extérieurs identiques et des diamètres intérieurs différents insérés de manière coaxiale par rapport à l'axe central (6) du cylindre (1, 2) dans un corps de manchon (11) cylindrique.

9. Laminoir selon la revendication 8,
**caractérisé en ce que** le corps de manchon (11) et les anneaux (12) sont formés dans des matériaux différents.

10. Laminoir selon l'une des revendications 1 à 9,
**caractérisé en ce que** les cavités (4, 5) sont remplies avec un matériau (13) ayant une autre résistance mécanique et/ou une autre conductibilité thermique que celles du cylindre (1, 2).

11. Laminoir selon l'une des revendications 1 à 10,
**caractérisé en ce qu'**il est possible d'introduire un réfrigérant dans les cavités (4, 5) du cylindre (1, 2).

12. Laminoir selon l'une des revendications 1 à 11,
**caractérisé en ce que** les cylindres creux sont pourvus de manchons (11, 14) faisant office de corps d'usure remplaçables.

13. Laminoir selon l'une des revendications 1 à 12,
**caractérisé en ce que** les cylindres (1, 2) ou les manchons (11, 14) des cylindres (1, 2) présentent des bombés symétriques.
